# EUROPÄISCHE PATENTSCHRIFT

(11) **EP 0 015 251 B1**
(45) Veröffentlichungstag und Bekanntmachung des Hinweises auf die Patenterteilung: **22.09.1982**
(21) Anmeldenummer: 80890019.5
(22) Anmeldetag: 13.02.1980
(51) Int. Cl.: B22D 11/10, B22D 41/08

(54) **Einrichtung an einem metallurgischen Gefäss mit einem Schutzrohr**
Installation for a metallurgical vessel with a protective tube
Dispositif pour récipient métallurgique avec un tube protecteur

(30) Priorität: 20.02.1979 AT 1287/79
(43) Veröffentlichungstag der Anmeldung: 03.09.1980
(73) Patentinhaber: VOEST-ALPINE Aktiengesellschaft, A-4010 Linz (AT)
(72) Erfinder: Kagerhuber, Franz, A-4063 Hörsching (AT); Lederer, Wolfgang, A-4053 Haid (AT)
(74) Vertreter: Wolfram, Gustav, Dipl.-Ing.

## Beschreibung

Die Erfindung betrifft eine Einrichtung an einem metallurgischen Gefäß mit einem Schutzrohr für einen aus einer Austrittsöffnung des Gefäßes strömenden Metallgießstrahl, insbesondere an einem Zwischengefäß einer Stranggießanlage, wobei das Schutzrohr einen den Gießstrahl peripher umgebenden, sich von der Austrittsöffnung des metallurgischen Gefäßes über zumindest einen Teil der Längserstreckung des Gießstrahles erstreckenden Mantel aufweist, der eine mittels einer Abdeckung verschließbare Öffnung aufweist.

Bei Stranggießanlagen wird üblicherweise die Schmelze von einer Gießpfanne in ein Zwischengefäß gegossen und strömt vom Zwischengefäß durch eine Austrittsöffnung in eine unterhalb des Zwischengefäßes angeordnete Durchlaufkokille. Um Reaktionen des Gießstrahles mit dem Luftsauerstoff zu verhindern, wird der Gießstrahl durch ein Schutzrohr geleitet, welches Schutzrohr sich von der Austrittsöffnung des metallurgischen Gefäßes, d.h. bei Stranggießanlagen von der Pfanne bzw. vom Zwischengefäß, über zumindest einen Teil der Längserstreckung des Gießstrahles erstreckt. Das Schutzrohr taucht bei Brammen-Stranggießanlagen in die Schmelze des Zwischengefäßes bzw. der Kokille ein oder es endigt, wie bei Knüppel-Stranggießanlagen ausgeführt, im Abstand oberhalb des Badspiegels des Zwischengefäßes bzw. der Kokille. Zwecks Vermeidung von Oxidation des Gießstrahies ist das Schutzrohr an eine Gaszuführungsleitung zur Zufuhr eines inerten Gases angeschlossen.

Zu Beginn des Gießens ist es oft notwendig, die Austrittsöffnung der Pfanne bzw. des Zwischengefäßes mit Hilfe einer Sauerstofflanze aufzubrennen. Es kann auch erforderlich sein, den « Vorlauf », d.h. die mit Verunreinigungen durchsetzte Schmelze zu Beginn des Gießens, mittels einer unter die Bodenöffnung schwenkbaren Rinne am Eintritt in das Zwischengefäß bzw. in die Kokille zu hindern und in einen Auffangbehälter zu leiten. Es ist bekannt, das Schutzrohr erst nach Durchführung der geschilderten Maßnahmen, also Aufbrennen der Austrittsöffnung bzw. Wegschwenken der Ablaufrinne von der Seite her in Stellung zu bringen, wobei ein Teil des oberen Randes des Schutzrohres durch den Gießstrahl hindurchbewegt werden muß. Dies hat zur Folge, daß Schmelze bei Auftreffen des Gießstrahles auf den Schutzrohrrand verspritzt wird, wobei sich Schmelze am Schutzrohrrahd und am Schutzrohr selbst festsetzt und eine einwandfreie dichte Montage des Schutzrohres an der Gießpfanne bzw. am Zwischengefäß erschwert. Durch das Besprühen von Schmelze wird die Bedienungsmannschaft gefährdet.

Beim Gießen aluminiumberuhigter Stähle oder bei niedriger Schmelzentemperatur kommt es nach einer bestimmten Betriebsdauer zu einem Zuwachsen der Austrittsöffnung, so daß man gezwungen ist, während des Gießens von Zeit zu Zeit die Austrittsöffnung zu beobachten, zu welchem Zweck bisher-das Schutzrohr - mit den oben angeführten Nachteilen - wiederum seitlich entfernt, also quer zur Richtung des Gießstrahles durch diesen hindurchbewegt werden mußte.

Bei einer Einrichtung der eingangs beschriebenen Art ist es aus der CH-A-571 908 bekannt, an dem Schutzrohr eine seitliche, verschließbare Öffnung vorzusehen, durch welche zum Aufbrennen der Ausgießöffnung eine sauerstoffördernde Lanze eingebracht werden kann. Das Schutzrohr selbst läßt sich jedoch vom Zwischengefäß nicht ohne Unterbrechung des Gießbetriebes aus- und einbauen, es sei denn, man nimmt das nachteilige Auftreffen des Gießstrahles auf den oberen Rand des Schutzrohres in Kauf.

Die Erfindung bezweckt die Vermeidung dieser Nachteile und Schwierigkeiten und stellt sich die Aufgabe, eine Einrichtung der eingangs beschriebenen Art zu schaffen, bei der es möglich ist, das Schutzrohr jederzeit während des Gießbetriebes, also ohne Unterbrechung des Gießbetriebes aus-und einzubauen, beispielsweise zu ersetzen durch ein anderes oder beispielsweise erst dann in Stellung zu bringen, wenn der Vorlauf aus dem metallurgischen Gefäß ausgeströmt ist, ohne daß Schmelze auf das Schutzrohr auftrifft.

Diese Aufgabe wird erfindungsgemäß dadurch gelöst, daß die Öffnung des Mantels als Schlitz ausgebildet ist, der sich über die gesamte Länge des Mantels erstreckt und dessen Breite größer ist als der Durchmesser des Gießstrahles und daß der Mantel mittels eines Schnellverschlusses an dem metallurgischen Gefäß lösbar befestigt ist.

Eine bevorzugte Ausführungsform ist dadurch gekennzeichnet, daß der Mantel und die Abdeckung dicht an einer an sich bekannten an der Austrittsöffnung vorgesehenen und diese peripher umgebenden Gaszuführungseinrichtung befestigbar ist.

Zweckmäßig ist der Schnellverschluß aus zwei einander gegenüberliegenden, in am Zwischengefäß montierte Führungsschienen eingreifenden Haken gebildet. Dadurch ist ein Verschieben des Schutzrohres entlang der Führungsschienen zwecks Montage und Demontage ohne Behinderung durch den vom Zwischengefäß vorstehenden Ausgießstein möglich.

Die Erfindung ist nachstehend an einem Ausführungsbeispiel anhand der Zeichnung näher erläutert, wobei
Figur 1 einen Schnitt durch die Bodenöffnung eines Zwischengefäßes und durch eine darunter angeordnete Kokille,
Figur 2 einen Schnitt gemäß der Linie II-II der Fig. 1 und
Figur 3 ein erfindungsgemäßes Schutzrohr im Schrägriß zeigen.

Aus dem Zwischengefäß 1 strömt die Stahlschmelze 2, beispielsweise aluminiumberuhigte Stahlschmelze, durch eine im Boden des Gefäßes vorgesehene Austrittsöffnung 3, die in einem Ausgießstein 4 vorgesehen ist, in die unterhalb der Austrittsöffnung 3 angeordnete Durchlaufkokille 5. Es handelt sich hierbei um eine Knüppelgießkokille. Die Größe des Querschnittes der Austrittsöffnung 3 ist hierbei nicht regulierbar. Die richtige Höhe des Badspiegels 6 in der Kokille 5 wird durch Abstimmung der Höhe der Stahlschmelze 2 im Zwischengefäß 1 und die Ausziehgeschwindigkeit des Stranges aus der Kokille 5 geregelt. Eine Abdeckschlacke ist auf dem Badspiegel 6 nicht vorgesehen. Zum Schutz des aus der Austrittsöffnung austretenden Gießstrahles 7 ist an der Unterseite des Zwischengefäßes ein Schutzrohr 8 vorgesehen, welches mittels eines Schnellverschlusses 9 am Zwischengefäß lösbar montiert ist. Der Schnellverschluß 9 ist aus zwei einander gegenüberliegenden, in am Zwischengefäß montierte Führungsschienen 10 eingreifenden Haken 11 ausgebildet. Die Führungsschienen 10 sind im Abstand unterhalb der Bodenplatte des Zwischengefäßes angeordnet, so daß ein Verschieben des Schutzrohres entlang der Führungsschienen zwecks Montage und Demontage ohne Behinderung durch den vom Zwischengefäß vorstehenden Ausgießstein möglich ist. Die Führungsschienen 10 sind an einem zylindrischen Ringkörper 12 angeschweißt, welcher Ringkörper über einen radial nach außen gerichteten Flansch 13 an einem weiteren, zum ersten Ringkörper 12 konzentrisch angeordneten, am Zwischengefäß lösbar befestigten Ringkörper 14 montiert ist. In diesen zweiten Ringkörper 14 ist eine Gaszuführungsleitung 15 zur Zuführung inerten Schutzgases eingesetzt. Der Ringkörper 12 bewirkt eine gleichmäßige Verteilung des Schutzgases um den Gießstrahl 7. Der Mantel 16 des Schutzrohres 8 umgibt den Gießstrahl 7 mit peripherem Abstand und endigt im Abstand oberhalb des Badspiegels in der Kokille. Da bei dem dargestellten Ausführungsbeispiel die Kokille nur einen sehr kleinen Durchmesser hat, endigt der Mantel 16 oberhalb der Kokille. Das Schutzgas, welches unter mäanderförmiger Umleitung um den ersten Ringkörper 12 in das Schutzrohr 8 einströmt, gelangt durch den zwischen Kokillenoberseite 17 und unterem Rand 18 des Schutzrohres gebildeten Spalt 19 ins Freie. Das Schutzrohr weist eine Öffnung 20 im Mantel auf, die als durchgehender, d.h..sich über die gesamte Länge 21 des Schutzrohres 8 erstreckender Schlitz ausgebildet ist. Die Breite 22 des Schlitzes 20 ist größer bemessen als der Durchmesser 23 des Gießstrahles 7. Dieser Schlitz 20 ist durch einen an der Außenseite des Mantels 16 angeordneten Schieber 24, der in Umfangsrichtung des Mantels bewegbar ist, verschließbar. Zur Führung des Schiebers 24 dienen zwei Führungszapfen 25. Eine Dichtleiste 26 sorgt für einen guten Verschluß. Der Schieber kann mittels eines Handgriffes 27 geöffnet bzw. geschlossen werden.

Erweist es sich als notwendig, die Austrittsöffnung 3 während des Gießbetriebes aufzubrennen bzw. Ansätze abzubrennen, braucht nur der Schieber geöffnet zu werden, worauf durch den Schlitz eine Sauerstofflanze eingeführt und die notwendige Wartungsarbeit an der Austrittsöffnung durchgeführt werden kann. Zu Beginn des Gießens wird der Vorlauf durch eine in Richtung der Pfeile 28 der Fig. 1 bis unterhalb der Austrittsöffnung schwenkbare Ablaufrinne 29 in eine Notkokille geleitet. Diese Ablaufrinne ist zweckmäßig so gestaltet, daß sie ebenfalls durch den Schlitz 20 des Schutzrohres 8 einführbar ist. Beispielsweise kann das Ende der Ablaufrinne in Richtung zur Gießstrahlachse gebogen sein, so daß bei einer Schwenkbewegung der Ablaufrinne ihr Ende in den Schlitz 20 des Schutzrohres 8 eintritt, ohne durch den Mantel des Schutzrohres behindert zu sein. Es kann aber auch das Schutzrohr erst nach Gießbeginn, also nachdem der Vorlauf über die Ablaufrinne abgeleitet worden ist, in Stellung gebracht werden, wobei das Schutzrohr mit geöffnetem Schieber 24 entlang der Führungsschienen 13 zu einem Anschlag 30 bis unterhalb der Austrittsöffnung bewegt wird und der Gießstrahl 7 durch den Schlitz 20 des Mantels hindurchtritt. Ein Auftreffen des Gießstrahles 7 auf irgendwelche Teile des Schutzrohres 8 wird dabei vermieden. Ebenso ist ein Auswechseln des Schutzrohres jederzeit während des Gießbetriebes möglich, ohne daß der Gießstrahl auf das Schutzrohr auftrifft.

Die Erfindung beschränkt sich nicht auf das dargestellte Ausführungsbeispiel, sondern kann in verschiedener Hinsicht modifiziert werden, beispielsweise kann das Schutzrohr auch dazu dienen, Stahlschmelze beim Ausströmen aus einer Gießpfanne in einZwischengefäß zu schützen. Es kann auch beim Stahl-Brammengießen sowie ganz allgemein bei Umfüllvorgängen von Metallschmelzen Verwendung finden, bei denen der Metallstrahl vor Verunreinigungen geschützt sein soll.

Mit dem beschriebenen Schutzrohr ist es möglich, auch legierte bzw. hoch kohlenstoffhältige Stähle in besten Qualitäten in Mehrstranggießanlagen zu vergießen, wofür bisher Schnorchelguß verwendet wurde. Beim Schnorchelguß war es jedoch nicht möglich, bei Mehrstranggießanlagen und kleinen Kriüppelquerschnitten ein zentrisches Eintauchen des Schnorchels zu erreichen, wodurch Qualitätseinbußen in Kauf genommen werden mußten.

## Patentansprüche

1. Einrichtung an einem metallurgischen Gefäß (1) mit einem Schutzrohr (8) für einen aus einer - Austrittsöffnung (3) des Gefäßes strömenden Metallgießstrahl (7), insbesondere an einem Zwischengefäß (1) einer Stranggießanlage, wobei das Schutzrohr (8) einen den Gießstrahl (7) peripher umgebenden, sich von der Austrittsöffnung (3) des metallurgischen Gefäßes über zumindest einen Teil der Längserstreckung des Gießstrahles (7) erstreckenden Mantel (16) aufweist, der eine mittels einer Abdeckung (24) verschließbare Öffnung (20) aufweist, dadurch gekennzeichnet, daß die Öffnung (20) des Mantels (16) als Schlitz ausgebildet ist, der sich über die gesamte Länge (21) des Mantels erstreckt und dessen Breite (22) größer ist als der Durchmesser (23) des Gießstrahles (7) und daß der Mantel (16) mittels eines Schnellverschlusses (9) an dem metallurgischen Gefäß (1) lösbar befestigt ist.

2. Einrichtung nach Anspruch 1, dadurch gekennzeichnet, daß der Mantel (16) und die Abdeckung (24) dicht an einer an sich bekannten an der Austrittsöffnung (3) vorgesehenen und diese peripher umgebenden Gaszuführungseinrichtung (12 bis 15) befestigbar ist.

3. Einrichtung nach Anspruch 1 oder 2, dadurch gekennzeichnet, daß der Schnellverschluß (9) aus zwei einander gegenüberliegenden, in am Zwischengefäß (1) montierte Führungsschienen (10) eingreifenden Haken (11) gebildet ist.

## Claims

1. Arrangement at a metallurgical vessel (1) including a protection tube (8) for a metal casting jet (7) streaming out of an outlet opening (3) of the vessel, in particular at a tundish (1) of a continuous casting plant, wherein the protection tube (8) comprises a jacket (16) peripherally surrounding the casting jet (7) and extending from the outlet opening (3) of the metallurgical vessel over at least part of the longitudinal extension of the casting jet (7), the jacket including an opening (20) that is closeable by means of a covering (24), characterised in that the opening (20) of the jacket (16) is designed as a slot extending over the total length (21) of the jacket and whose width (22) is larger than the diameter (23) of the casting jet (7), and in that the jacket (16) is detachably fastened to the metallurgical vessel (1) by means of a quick lock (9).

2. Arrangement according to claim 1 characterised in that the jacket (16) and the covering (24) are tightly fastenable to a gas supply means (12 to 15) known per se provided at the outlet opening (3) and surrounding the same peripherally.

3. Arrangement according to claim 1 or 2, characterised in that the quick lock (9) is formed by two oppositely arranged hooks (11) engaging in guide rails (10) mounted at the tundish (1).

## Revendications

1. Dispositif pour un récipient métallurgique (1) avec un tube protecteur (8) pour un jet de coulée de métal (7) s'écoulant d'une ouverture de sortie (3) du récipient, en particulier pour un récipient intermédiaire (1) d'une installation de coulée continue, où le tube protecteur (8) présente une enveloppe (16) entourant périphériquement le jet de coulée (17) et s'étendant à partir de l'ouverture de sortie (3) du récipient métallurgique sur au moins une partie de l'étendue longitudinale du jet de coulée (7), cette enveloppe présentant une ouverture (20) susceptible d'être fermée par un dispositif de couverture (24), caractérisé en ce que l'ouverture (20) de l'enveloppe (16) est réalisée comme une fente qui s'étend sur toute la longueur (21) de l'enveloppe et dont la largeur (22) est plus grande que le diamètre (23) du jet de coulée (7) et en ce que l'enveloppe (16) est fixée de manière amovible au récipient métallurgique (1) à l'aide d'un dispositif de fermeture rapide (9).

2. Dispositif suivant la revendication 1, caractérisé en ce que l'enveloppe (16) et le dispositif de couverture (24) peuvent être fixés de façon étanche à un dispositif d'amenée de gaz (12 à 15) connu en soi, prévu sur l'ouverture de sortie (3) et entourant périphériquement celle-ci.

3. Dispositif suivant la revendication 1 ou 2, caractérisé en ce que le dispositif de fermeture rapide (9) est formé de deux crochets (11) se faisant face, pénétrant dans des rails de guidage (10) montés sur le récipient intermédiaire (1).
